# EUROPÄISCHE PATENTANMELDUNG

(11) **EP 4 414 162 A1**
(43) Veröffentlichungstag der Anmeldung: **14.08.2024**
(21) Anmeldenummer: 23155347.0
(22) Anmeldetag: 07.02.2023
(51) Int. Cl.: B31B 50/00, B65B 7/26, B65B 7/20

(54) **SCHLIESSVORRICHTUNG UND VERFAHREN ZUM VERSCHLIESSEN VON FALTBAREN VERPACKUNGEN**

(71) Anmelder: Uhlmann Pac-Systeme GmbH & Co. KG, 88471 Laupheim (DE)
(72) Erfinder: Rodi, Wolfgang, 88471 Laupheim (DE)
(74) Vertreter: Wächter, Jochen

(57) **Zusammenfassung**

Eine erfindungsgemäße Schließvorrichtung (2) umfasst ein erstes Stützelement (26) mit einer ersten Stützfläche (28), auf der eine Bodenlasche (8) einer Verpackung (4) anordenbar ist, ein zweites Stützelement (30) mit einer zweiten Stützfläche (32), auf der eine Deckellasche (10) der Verpackung (4) anordenbar ist, sowie eine erste Eindrückleiste (34) und eine zweite Eindrückleiste (36), die entlang einer Bewegungsbahn (B) bewegbar sind, die abschnittsweise eine Komponente parallel zu einer ersten Querrichtung (Q1) aufweist, um die Verpackung (4) in die erste Querrichtung (Q1) zu drücken und die Bodenlasche (8) und die Deckellasche (10) in Richtung einer Zarge (6) der Verpackung (4) zu falten.

## Beschreibung

Die vorliegende Erfindung betrifft eine Schließvorrichtung und ein Verfahren zum Verschließen von faltbaren Verpackungen, insbesondere von Faltschachteln oder faltbaren Trays.

Faltbare Verpackungen, beispielsweise Faltschachteln oder faltbare Trays, umfassen in der Regel eine Zarge umfassend eine Mehrzahl von Seitenwänden sowie zumindest eine Bodenlasche und eine Deckellasche zum Verschließen der Verpackung. Derartige faltbare Verpackungen können in Form eines im Wesentlichen ebenen Zuschnitts platzsparend gelagert, transportiert und einem Verpackungsprozess zugeführt werden. Mittels geeigneter Vorrichtungen werden dann die Zuschnitte aufgerichtet und die zumindest eine Bodenlasche und die zumindest eine Deckellasche geschlossen. Dazu müssen die zumindest eine Bodenlasche und die zumindest eine Deckellasche entlang eines Falzes in Richtung der Zarge gefaltet werden. Dies erfolgt häufig durch entsprechend ausgebildete Führungs- und Weichensysteme, entlang derer die Verpackungen mittels einer Fördereinrichtung bewegt werden. In Abhängigkeit von der Größe der zu verarbeitenden Verpackungen und deren Boden- und Deckellaschen, der Labilität der Verpackungen und der Gestalt der Fördereinrichtung ist der Einsatz geeigneter Führungs- und Weichensysteme bei begrenztem Bauraum nicht immer ohne weiteres möglich.

Es ist eine Aufgabe der vorliegenden Erfindung eine Schließvorrichtung und ein Verfahren zum Verschließen von faltbaren Verpackungen bereitzustellen, die bei begrenztem Bauraum ein zuverlässiges Verschließen der Verpackungen ermöglichen.

Diese Aufgabe wird durch eine Schließvorrichtung nach Anspruch 1 und ein Verfahren nach Anspruch 10 gelöst. Bevorzugte Ausführungsformen sind Gegenstand der jeweils abhängigen Ansprüche.

Eine erfindungsgemäße Schließvorrichtung zum Verschließen von faltbaren Verpackungen, die jeweils eine Zarge sowie eine Bodenlasche und eine Deckellasche aufweisen, umfasst eine Fördereinrichtung zum Fördern der Verpackungen entlang eines Förderpfads in eine Förderrichtung, wobei die Fördereinrichtung eine Mehrzahl von Aufnahmen umfasst, wobei jede Aufnahme eine Auflagefläche aufweist, die die Aufnahme in einer ersten Querrichtung senkrecht zur Förderrichtung begrenzt und auf der eine Verpackung anordenbar ist. Weiterhin umfasst die Schließvorrichtung ein erstes Stützelement mit einer ersten Stützfläche und ein zweites Stützelement mit einer zweiten Stützfläche, wobei die erste Stützfläche und die zweite Stützfläche in einer Ebene beabstandet zu den Auflageflächen der Mehrzahl von Aufnahmen angeordnet sind und wobei das erste Stützelement und das zweite Stützelement in einer zweiten Querrichtung beabstandet zueinander angeordnet sind, wobei die Bodenlasche einer geöffneten Verpackung auf der ersten Stützfläche, die Deckellasche der geöffneten Verpackung auf der zweiten Stützfläche und die Zarge der geöffneten Verpackung über der Auflagefläche anordenbar sind, wobei die zweite Querrichtung senkrecht zur ersten Querrichtung und zur Förderrichtung ausgerichtet ist. Zudem umfasst die Schließvorrichtung eine erste Eindrückleiste und eine zweite Eindrückleiste, die sich im Wesentlichen parallel zur Förderrichtung erstrecken und die jeweils entlang einer Bewegungsbahn zyklisch bewegbar sind, wobei die Bewegungsbahn zumindest abschnittsweise eine Komponente parallel zur ersten Querrichtung aufweist, um die Verpackung in die erste Querrichtung zu drücken und dabei die Bodenlasche und die Deckellasche in Richtung der Zarge zu falten.

Auf diese Weise können die Bodenlasche und die Deckellasche mittels der aktiv bewegbaren Eindrückleisten und der Stützelemente auch dann in Richtung der Zarge gefaltet werden, wenn der Bauraum begrenzt ist und/oder sich die Bodenlasche und die Deckellasche der Verpackung in einer Aufnahme der Fördereinrichtung nicht oder schwer durch herkömmliche, stationäre Führungs- oder Umlenkmittel schließen lassen. Da die Bodenlasche und die Deckellasche zumindest teilweise auf der ersten Stützfläche bzw. der zweiten Stützfläche aufliegen und von diesen zurückgehalten werden, werden die Bodenlasche und die Deckellasche in Richtung der Zarge gefaltet, wenn die erste Eindrückleiste und die zweite Eindrückleiste parallel zur ersten Querrichtung bewegt werden, auf die Verpackung treffen, insbesondere auf einen Bereich eines Falzes zwischen der Bodenlasche bzw. der Deckellasche und der Zarge, und die Verpackung parallel zur ersten Querrichtung in die Aufnahme drücken. Mit anderen Worten sind das erste Stützelement und die erste Eindrückleiste dazu eingerichtet, die Bodenlasche in Richtung der Zarge zu falten, und sind das zweite Stützelement und die zweite Eindrückleiste dazu eingerichtet, die Deckellasche in Richtung der Zarge zu falten. Das erste Stützelement und das zweite Stützelement bilden jeweils ein Widerlager.

Weist eine Bewegung oder eine Bewegungsbahn hierin eine Komponente parallel zu einer bestimmten Richtung auf, kann die Bewegung bzw. Bewegungsbahn entweder nur diese Komponente aufweisen, also parallel zu dieser Richtung verlaufen, oder zusätzlich eine überlagernde, weitere Komponente in eine weitere Richtung aufweisen. Im letzteren Fall verläuft die Bewegung bzw. Bewegungsbahn dann schräg zu der bestimmten Richtung und zu der weiteren Richtung, aber zumindest auch in die bestimmte Richtung.

Die Erfindung betrifft auch eine Schließvorrichtung mit einer Mehrzahl von faltbaren Verpackungen.

Die Fördereinrichtung umfasst vorzugsweise eine Mehrzahl von in Förderrichtung hintereinander angeordneten Aufnahmen. Die Fördereinrichtung kann eine Mehrzahl von Begrenzungselementen umfassen, die die Mehrzahl von Aufnahmen begrenzen. Bevorzugt ist jede Aufnahme durch zumindest einen ersten Schenkel eines vorderen Begrenzungselements in Förderrichtung nach vorne begrenzt und durch zumindest einen ersten Schenkel eines hinteren Begrenzungselements entgegen der Förderrichtung nach hinten begrenzt. Die ersten Schenkel erstrecken sich im Wesentlichen parallel zur ersten Querrichtung. Zudem ist jede Aufnahme durch die Auflagefläche in der ersten Querrichtung nach unten begrenzt. Die Auflagefläche kann durch einen zweiten Schenkel des vorderen und/oder hinteren Begrenzungselements gebildet sein. Der zweite Schenkel erstreckt sich im Wesentlichen parallel zur Förderrichtung. Die Begrenzungselemente können beispielsweise als Zellwinkel ausgebildet sein.

Die erste Stützfläche, die zweite Stützfläche, die erste Eindrückleiste und die zweite Eindrückleiste sind vorzugsweise zumindest in einem Anfangsbereich der Schließvorrichtung bereitgestellt. Der in Förderrichtung erforderliche Bauraum kann dadurch minimiert werden, dass die Verpackungen bevorzugt im Anfangsbereich in die Schließvorrichtung eingesetzt werden. Insbesondere wird dabei jeweils eine aufgerichtete, geöffnete Verpackung in eine Aufnahme der Fördereinrichtung eingesetzt. Dadurch können die Bodenlasche und die Deckellasche der Verpackung direkt nach dem Einsetzen in die Schließvorrichtung mittels der ersten Eindrückleiste und der zweiten Eindrückleiste gefaltet werden, ohne dass eine Bewegung in Förderrichtung erforderlich ist. Es ist aber auch denkbar, die Verpackungen dem Anfangsbereich in Förderrichtung zuzuführen.

Die erste Stützfläche und die zweite Stützfläche sind in der ersten Querrichtung beabstandet zur Auflagefläche in einer Ebene angeordnet, insbesondere zur Auflagefläche der im Anfangsbereich angeordneten Aufnahme. Diese Ebene ist parallel zur Auflagefläche bzw. zu den Auflageflächen der Mehrzahl von Aufnahmen. Das erste Stützelement und das zweite Stützelement weisen zumindest im Anfangsbereich der Schließvorrichtung die erste bzw. die zweite Stützfläche auf. Dadurch können die geöffneten Verpackungen derart in die Schließvorrichtung eingesetzt werden, dass die Bodenlasche und die Deckellasche bereits zumindest teilweise auf der ersten Stützfläche bzw. zweiten Stützfläche aufliegen und dann direkt mittels der Eindrückleisten umgeformt werden können.

Da das erste Stützelement und das zweite Stützelement in der zweiten Querrichtung beabstandet zueinander angeordnet sind, liegt die Zarge nicht auf der ersten Stützfläche und der zweiten Stützfläche auf. Vielmehr kann die Zarge im Wesentlichen entsprechend dem Abstand der ersten Stützfläche und der zweiten Stützfläche von der Auflagefläche beabstandet zur Auflagefläche angeordnet sein. Dadurch lässt sich die Verpackung im Bereich der Zarge mittels der ersten Eindrückleiste und der zweiten Eindrückleiste in die erste Querrichtung drücken. Mit anderen Worten sind das erste Stützelement und das zweite Stützelement beidseitig des Förderpfads der Verpackungen angeordnet. Das erste Stützelement und das zweite Stützelement können den Förderpfad in der zweiten Querrichtung seitlich begrenzen. Im Allgemeinen sind das erste Stützelement und das zweite Stützelement bevorzugt stationär angeordnet.

Die Verpackungen sind vorzugsweise aus Karton, Pappe, Papier oder dergleichen oder aus vergleichbaren Materialien, wie auch Kunststoff, gebildet.

Bei den Verpackungen kann es sich um Faltschachteln oder faltbare Trays zur Aufnahme von Produkten handeln. Faltschachteln werden beispielsweise zur Aufnahme von Kosmetika oder von pharmazeutischen Produkten, wie zum Beispiel von mit Tabletten befüllten Blisterpackungen, verwendet. Faltbare Trays können zur Aufnahme von Solida-Produkten, wie zum Beispiel Bechern, Fläschchen, Vials oder Spritzen insbesondere für medizinische oder pharmazeutische Mittel, verwendet werden. Ein Tray weist in zumindest einer Seitenwand mindestens eine Aussparung zur Aufnahme eines solchen Solida-Produkts auf. Faltbare Verpackungen können jeweils eine Zarge umfassen, die vorzugsweise eine Mehrzahl von Seitenwänden, insbesondere vier Seitenwände, zumindest eine Bodenlasche und zumindest eine Deckellasche aufweist. Eine Zarge kann auch mehr als vier Seitenwände aufweisen, gegebenenfalls auch weniger. Zum Beispiel kann die Zarge zumindest zwei Abschnitte, insbesondere quaderförmige Abschnitte, umfassen, die jeweils vier Seitenwände aufweisen und durch eine gemeinsame Seitenwand miteinander verbunden sind. Solida können dann zwischen den beiden Abschnitten der Verpackung aufgenommen werden. In diesem Fall kann die Verpackung in jedem Abschnitt zumindest eine Bodenlasche und zumindest eine Deckellasche aufweisen.

In einem aufgerichteten Zustand der Verpackung sind benachbarte Seitenwände der Zarge bevorzugt im Wesentlichen senkrecht zueinander ausgerichtet. Die Zarge ist folglich im Wesentlichen quaderförmig und an zwei gegenüberliegenden Seiten geöffnet. Jeweils zwei aneinander angrenzende Seitenwände der Zarge sind entlang eines gemeinsamen Falzes miteinander verbunden. Die Zarge kann auch mehrlagig aufgebaut sein oder im Inneren mit zusätzlichen Elementen z.B. zur Versteifung oder Produktaufnahme versehen sein.

In einer ersten Ausführungsform sind genau eine Bodenlasche und genau eine Deckellasche vorgesehen, die jeweils entlang eines Falzes an eine erste Seitenwand der Zarge angrenzen. Die Bodenlasche und die Deckellasche können die Zarge verschließen, insbesondere an den beiden geöffneten Stirnseiten, und z.B. als Einstecklaschen ausgebildet sein. Ferner kann die Verpackung Staublaschen umfassen. Ein derartiger Aufbau findet beispielsweise bei Faltschachteln Anwendung.

In einer bevorzugten zweiten Ausführungsform umfasst jede Verpackung eine Zarge, eine zumindest erste Bodenlasche und eine zweite Bodenlasche sowie zumindest eine erste Deckellasche und eine zweite Deckellasche. Auf Staublaschen kann in diesem Fall verzichtet werden. Die erste Bodenlasche und die erste Deckellasche grenzen jeweils entlang eines Falzes an eine erste Seitenwand der Zarge an. Die zweite Bodenlasche und die zweite Deckellasche grenzen jeweils entlang eines Falzes an eine der ersten Seitenwand gegenüberliegende zweite Seitenwand der Zarge an. Die erste Bodenlasche und die zweite Bodenlasche sind auf einer Seite der Zarge angeordnet und die erste Deckellasche und die zweite Deckellache sind auf einer Seite der Zarge gegenüber der ersten und der zweiten Bodenlasche angeordnet. Ein derartiger Aufbau findet beispielsweise bei faltbaren Trays Anwendung. Weist ein solches mehrere Abschnitte auf, wie zuvor beschrieben, gilt dies vorzugsweise für jeden Abschnitt.

In einem aufgerichteten und geöffneten Zustand der Verpackung sind die erste Bodenlasche und die erste Deckellasche im Wesentlichen in einer Ebene mit der ersten Seitenwand der Zarge angeordnet. In diesem Zustand werden die Verpackungen bevorzugt im Anfangsbereich der Schließvorrichtung angeordnet, sodass die erste Bodenlasche auf der ersten Stützfläche und die erste Deckellasche auf der zweiten Stützfläche angeordnet ist, während sich die erste Seitenwand der Zarge in der ersten Querrichtung über der Auflagefläche befindet. Dies gilt auch für die erste Ausführungsform.

In einem aufgerichteten und geschlossenen Zustand der Verpackung sind die erste Bodenlasche und die erste Deckellasche vorzugsweise im Wesentlichen senkrecht zur ersten Seitenwand angeordnet. Die zweite Bodenlasche und die zweite Deckellasche sind im aufgerichteten und geschlossenen Zustand vorzugsweise im Wesentlichen senkrecht zur zweiten Seitenwand angeordnet. Ferner können im geschlossenen Zustand die erste Bodenlasche und die zweite Bodenlasche miteinander eingreifen und können die erste Deckellasche und die zweite Deckellasche miteinander eingreifen, um die Verpackung zu schließen und zu stabilisieren.

Die hierin bezüglich der Verpackungen beschriebenen Merkmale sind grundsätzlich auf unterschiedliche Ausführungsformen der Verpackungen anwendbar und übertragbar. Sofern hierin von einer Bodenlasche und von einer Deckellasche die Rede ist, kann es sich auch um die erste Bodenlasche und die erste Deckellasche gemäß der zweiten Ausführungsform handeln, die in Kombination mit der zweiten Bodenlasche und der zweiten Deckellasche vorgesehen sind. Der grundsätzliche Aufbau solcher faltbaren Verpackungen ist dem Fachmann bekannt und es versteht sich, dass es aufgrund der Schwerkraft und aufgrund von Rückstellkräften im Material zu geringfügigen Abweichungen von der beschriebenen idealen Anordnung der Verpackung kommen kann.

Es wäre denkbar, die erste Eindrückleiste und die zweite Eindrückleiste bezüglich der Förderrichtung stromabwärts des Anfangsbereichs anzuordnen und die Verpackungen, insbesondere die Bodenlasche und die Deckellasche, mittels der Fördereinrichtung unter die erste Eindrückleiste und die zweite Eindrückleiste zu bewegen.

Bevorzugt sind die erste Eindrückleiste und die zweite Eindrückleiste jedoch jeweils entlang der Bewegungsbahn bewegbar, wobei die Bewegungsbahn in einem ersten Bewegungsabschnitt eine Komponente parallel zur zweiten Querrichtung aufweist, um die erste Eindrückleiste und die zweite Eindrückleiste über die erste Bodenlasche bzw. die Deckellasche zu bewegen. Dies ermöglicht einen in Förderrichtung platzsparenden Aufbau der Schließvorrichtung, da die erste Eindrückleiste und die zweite Eindrückleiste bereits im Anfangsbereich, in dem die Verpackungen in die Schließvorrichtung eingesetzt werden, über die Bodenlasche bzw. die Deckellasche bewegt werden können.

In einem zweiten Bewegungsabschnitt weist die Bewegungsbahn der ersten Eindrückleiste und der zweiten Eindrückleiste dann die Komponente parallel zur ersten Querrichtung auf, um die Verpackung in die erste Querrichtung zu drücken. Nachdem eine Verpackung im Anfangsbereich in die Schließvorrichtung eingesetzt wurde, kann daher zunächst die erste Eindrückleiste über der Bodenlasche und die zweite Eindrückleiste über der Deckellasche angeordnet werden, bevor diese daraufhin durch das Bewegen der ersten Eindrückleiste und der zweiten Eindrückleiste parallel zur ersten Querrichtung in Richtung der Zarge gefaltet werden. Sind die erste und die zweite Bodenlasche sowie die erste und die zweite Deckellasche vorgesehen, kann die erste Eindrückleiste aufgrund des ersten Bewegungsabschnitts zunächst zwischen die erste Bodenlasche und die zweite Bodenlasche eintauchen und die zweite Eindrückleiste kann zwischen die erste Deckellasche und die zweite Deckellasche eintauchen.

Die erste Eindrückleiste und die zweite Eindrückleiste sind vorzugsweise symmetrisch zum Förderpfad der Verpackungen, insbesondere bezüglich einer Symmetrieebene parallel zur Förderrichtung und zur ersten Querrichtung, angeordnet und synchron bewegbar. Bevorzugt sind die Bewegungsbahn der ersten Eindrückleiste und die Bewegungsbahn der zweiten Eindrückleiste bezüglich der Symmetrieebene symmetrisch ausgebildet.

Beide Bewegungsbahnen können eine äußere Extremposition aufweisen, in der die Eindrückleisten in der zweiten Querrichtung am weitesten vom Förderpfad entfernt sind. Ferner können beide Bewegungsbahnen eine untere Extremposition aufweisen, in der die Eindrückleisten die Verpackung am weitesten in die erste Querrichtung gedrückt haben. Die Bewegungsbahnen verlaufen jeweils von der äußeren Extremposition zur unteren Extremposition und von dort vorzugsweise zurück zur äußeren Extremposition. Die äußere und die untere Extremposition kennzeichnen somit Wendepunkte der Eindrückleisten. Vorzugsweise deckt sich der Verlauf der Bewegungsbahnen von der äußeren Extremposition zur unteren Extremposition mit dem Verlauf der Bewegungsbahnen von der unteren Extremposition zur äußeren Extremposition. Es ist aber auch denkbar, dass die Bewegungsbahnen schlaufenförmig ausgebildet sind.

Beispielsweise können die erste Eindrückleiste und die zweite Eindrückleiste ausgehend von der äußeren Extremposition entlang des ersten Bewegungsabschnitts der Bewegungsbahn in Richtung der Verpackung bewegt werden und dann entlang des zweiten Bewegungsabschnitts der Bewegungsbahn in Richtung der Auflagefläche in die untere Extremposition bewegt werden. Der erste und zweite Bewegungsabschnitt gehen vorzugsweise kontinuierlich ineinander über.

Dass die Bewegungsbahn im ersten Bewegungsabschnitt eine Komponente parallel zur zweiten Querrichtung aufweist, bedeutet dass die erste und die zweite Eindrückleiste im ersten Bewegungsabschnitt zumindest auch parallel zur zweiten Querrichtung bewegt werden. Diese Bewegung kann sich mit einer Bewegung parallel zur ersten Querrichtung überlagern. Dass die Bewegungsbahn zweiten Bewegungsabschnitt eine Komponente parallel zur ersten Querrichtung aufweist, bedeutet dass die erste und die zweite Eindrückleiste im zweiten Bewegungsabschnitt zumindest auch parallel zur ersten Querrichtung bewegt werden. Diese Bewegung kann sich mit einer Bewegung parallel zur zweiten Querrichtung überlagern. Vorzugsweise dominiert jedoch im ersten Bewegungsabschnitt die Komponente parallel zur zweiten Querrichtung und zweiten Bewegungsabschnitt die Komponente parallel zur ersten Querrichtung.

Die erste Eindrückleiste und die zweite Eindrückleiste sind derart gelagert und antreibbar, dass sie zyklisch entlang der jeweiligen Bewegungsbahn bewegbar sind. Besonders bevorzugt ist die erste Eindrückleiste mittels eines ersten Koppelgetriebes mit einem ersten Antrieb verbunden und ist die zweite Eindrückleiste mittels eines zweiten Koppelgetriebes mit einem zweiten Antrieb verbunden. Das erste Koppelgetriebe und das zweite Koppelgetriebe sind derart ausgebildet, dass sie die erste Eindrückleiste bzw. die zweite Eindrückleiste entlang der Bewegungsbahn bewegen. Die Bewegungsbahn der ersten Eindrückleiste und die Bewegungsbahn der zweiten Eindrückleiste lassen sich durch entsprechende Auslegung der Koppelgetriebe einfach an die in der Schließvorrichtung gegebenen Randbedingungen anpassen. Es ist auch denkbar, dass das erste Koppelgetriebe mit einer ersten Antriebswelle verbunden ist und das zweite Koppelgetriebe mit einer zweiten Antriebswelle verbunden ist, wobei die erste Antriebswelle und die zweite Antriebswelle vom selben Antrieb angetrieben werden.

Vorzugsweise sind das erste Koppelgetriebe und das zweite Koppelgetriebe in Form einer Doppelschwinge ausgebildet, wodurch sich die Bewegungsbahnen besonders platzsparend realisieren lassen. Insbesondere eignen sich Doppelschwingen zur Realisierung von Bewegungsbahnen, bei denen sich die Bewegung von der äußeren Extremposition in die untere Extremposition und die Bewegung von der unteren Extremposition zurück in die äußere Extremposition decken. Zudem lassen sich die im ersten Bewegungsabschnitt zumindest in die zweite Querrichtung verlaufende und im zweiten Bewegungsabschnitt zumindest in die erste Querrichtung verlaufende Bewegungsbahn dadurch einfach umsetzen.

In einer bevorzugten Ausführungsform umfasst das erste Koppelgetriebe ein erstes Glied, ein zweites Glied, ein drittes Glied und vorzugsweise ein viertes Glied, wobei das erste Glied und das zweite Glied schwenkbar in einem Gestell der Schließvorrichtung gelagert sind, wobei das dritte Glied mit dem ersten Glied und mit dem zweiten Glied schwenkbar verbunden ist, wobei die erste Eindrückleiste mit dem dritten Glied starr verbunden ist, wobei das vierte Glied schwenkbar mit dem ersten Glied verbunden ist und der erste Antrieb mit dem vierten Glied gekoppelt ist. Analog kann das zweite Koppelgetriebe ein erstes Glied, ein zweites Glied, ein drittes Glied und vorzugsweise ein viertes Glied umfassen, wobei das erste Glied und das zweite Glied schwenkbar in dem Gestell der Schließvorrichtung gelagert sind, wobei das dritte Glied mit dem ersten Glied und dem zweiten Glied schwenkbar verbunden ist, wobei die zweite Eindrückleiste mit dem dritten Glied starr verbunden ist, wobei das vierte Glied schwenkbar mit dem ersten Glied verbunden ist und der zweite Antrieb mit dem vierten Glied gekoppelt ist.

Auf diese Weise lässt sich ein Koppelgetriebe in Form einer Doppelschwinge mit einfachen Komponenten und Lagerstellen realisieren. Das erste Glied und das zweite Glied des ersten Koppelgetriebes und des zweiten Koppelgetriebes sind dabei vorzugsweise um eine Gelenkachse schwenkbar, aber nicht vollständig um diese drehbar gelagert. Das zweite Glied ist vorzugsweise in einem ersten Endabschnitt im Gestell der Schließvorrichtung gelagert und in einem zweiten Endabschnitt mit dem dritten Glied schwenkbar verbunden. Die erste bzw. zweite Eindrückleiste ist vorzugsweise in einem ersten Endabschnitt des dritten Glieds angebracht und ein erster Endabschnitt des ersten Glieds ist mit einem zweiten Endabschnitt des dritten Glieds verbunden. Ein zweiter Endabschnitt des ersten Glieds ist vorzugsweise mit dem vierten Glied verbunden, wobei das erste Glied zwischen dem ersten Endabschnitt und dem zweiten Endabschnitt schwenkbar im Gestell gelagert ist.

Der erste Antrieb und der zweite Antrieb sind vorzugsweise rotatorische Antriebe mit jeweils einer Antriebswelle. Bevorzugt ist das vierte Glied exzentrisch bezüglich der jeweiligen Antriebswelle gelagert.

Das erste Koppelgetriebe und das zweite Koppelgetriebe können dazu eingerichtet sein, eine rotatorische Antriebsbewegung des ersten bzw. zweiten Antriebs in eine Bewegung der ersten und der zweiten Eindrückleiste entlang der Bewegungsbahn umzuwandeln. Unabhängig davon sind das erste Koppelgetriebe und das zweite Koppelgetriebe bevorzugt derart ausgelegt, dass eine vollständige Umdrehung der Antriebswelle des ersten bzw. zweiten Antriebs zu einer Bewegung der ersten Eindrückleiste bzw. der zweiten Eindrückleiste von der äußeren Extremposition in die untere Extremposition und zurück in die äußere Extremposition entlang der Bewegungsbahn führt.

Vorzugsweise verweilen die erste Eindrückleiste und die zweite Eindrückleiste in der unteren Extremposition, bis eine Verpackung in Förderrichtung aus dem Anfangsbereich der Schließvorrichtung bewegt wurde und eine nächste Verpackung einzusetzen ist. Dann werden die erste und die zweite Eindrückleiste entlang der Bewegungsbahn in die äußere Extremposition bewegt. Sobald die Eindrückleisten den Förderpfad bzw. eine Aufnahme der Fördereinrichtung freigeben, kann eine weitere Verpackung in die Schließvorrichtung eingesetzt werden. Die erste und die zweite Eindrückleiste kehren in der äußeren Extremposition um und Bewegen sich zurück in Richtung der unteren Extremposition, wodurch die Bodenlasche und die Deckellasche der weiteren Verpackung in Richtung der Zarge gefaltet werden.

Um die Bodenlasche und die Deckellasche schonend in eine definierte Position in Richtung der Zarge zu falten, ist es bevorzugt, dass das erste Stützelement eine an die erste Stützfläche angrenzende erste Wirkfläche aufweist, die zumindest im Anfangsbereich der Schließvorrichtung bezüglich der ersten Querrichtung und der zweiten Querrichtung zum Förderpfad hin geneigt ist, und das zweite Stützelement eine an die zweite Stützfläche angrenzende zweite Wirkfläche aufweist, die zumindest im Anfangsbereich bezüglich der ersten Querrichtung und der zweiten Querrichtung zum Förderpfad hin geneigt ist. Im Allgemeinen entspricht die Länge des Anfangsbereichs in Förderrichtung vorzugsweise mindestens der Dimension einer Verpackung in Förderrichtung.

Ein Betrag eines Winkels von einer Ebene, die parallel zur Förderrichtung und zur ersten Querrichtung definiert ist, zu der ersten Wirkfläche bzw. zu der zweiten Wirkfläche beträgt vorzugsweise zwischen 5° und 85°, mehr bevorzugt zwischen 20° und 70°. Mit anderen Worten beträgt der Betrag eines Winkels β von der ersten Stützfläche zur ersten Wirkfläche vorzugsweise zwischen 95° und 175°, mehr bevorzugt zwischen 110° und 160° und beträgt der Betrag eines Winkels von der zweiten Stützfläche zur zweiten Wirkfläche vorzugsweise zwischen 95° und 175°, mehr bevorzugt zwischen 110° und 160°.

Die erste Stützfläche und die erste Wirkfläche grenzen vorzugsweise entlang eines ersten Rands aneinander an, der parallel zur Förderrichtung verläuft. Die zweite Stützfläche und die zweite Wirkfläche grenzen vorzugsweise entlang eines zweiten Rands aneinander an, der parallel zur Förderrichtung verläuft. Der erste Rand und der zweite Rand können mit einem Radius versehen sein. Der Abstand zwischen dem ersten Rand und dem zweiten Rand in der zweiten Querrichtung ist vorzugsweise kleiner als eine Dimension der geöffneten Verpackung in der zweiten Querrichtung. In der Regel ist daher zunächst die Bodenlasche zum Teil auf der ersten Stützfläche und zum Teil über der ersten Wirkfläche angeordnet ist und die Deckellasche zum Teil auf der zweiten Stützfläche und zum Teil über der zweiten Wirkfläche angeordnet ist.

Die erste Eindrückleiste und die zweite Eindrückleiste weisen bevorzugt einen im Wesentlichen dreieckigen Querschnitt auf. Die Querschnittsebene ist dabei parallel zur ersten Querrichtung und zur zweiten Querrichtung definiert. Folglich können die erste Eindrückleiste und die zweite Eindrückleiste zumindest im Anfangsbereich der Schließvorrichtung die Form eines geraden, dreieckigen Prismas aufweisen. Vorzugsweise ist eine erste Seitenfläche der ersten Eindrückleiste und eine erste Seitenfläche der zweiten Eindrückleiste in einer Ebene parallel zur ersten Querrichtung und zur Förderrichtung ausgerichtet, sodass die erste und die zweite Eindrückleiste möglichst nah an der Zarge der Verpackung positionierbar sind. Insbesondere kann so ein in die erste Querrichtung gerichteter Rand der ersten Eindrückleiste über einem Bereich des Falzes zwischen der Bodenlasche und der ersten Seitenwand der Zarge der Verpackung angeordnet werden und ein in die erste Querrichtung gerichteter Rand der zweiten Eindrückleiste über einem Bereich des Falzes zwischen der Deckellasche und der ersten Seitenwand der Zarge der Verpackung angeordnet werden. Der in die erste Querrichtung gerichtete Rand der ersten Eindrückleiste und der zweiten Eindrückleiste trifft somit bei einer Bewegung der ersten und der zweiten Eindrückleiste in die erste Querrichtung als erstes auf die Verpackung.

Es ist weiterhin bevorzugt, dass die erste Eindrückleiste eine schräge Seitenfläche aufweist, die zumindest im Anfangsbereich bezüglich der ersten Querrichtung und der zweiten Querrichtung geneigt ist, und dass die zweite Eindrückleiste eine schräge Seitenfläche aufweist, die zumindest im Anfangsbereich bezüglich der ersten Querrichtung und der zweiten Querrichtung geneigt ist. Die schrägen Seitenflächen der ersten und der zweiten Eindrückleiste sind vorzugsweise von dem Förderpfad abgewandt.

Ein Winkel von einer Ebene, die parallel zur Förderrichtung und zur ersten Querrichtung definiert ist, zu der schrägen Seitenfläche der ersten und der zweiten Eindrückleiste weist vorzugsweise einen Betrag zwischen 5° und 85°, mehr bevorzugt zwischen 20° und 70° auf. Dadurch wird ein möglichst ungehindertes Falten der Bodenlasche und der Deckellasche in Richtung der Zarge beim Bewegen der ersten Eindrückleiste und der zweiten Eindrückleiste in die erste Querrichtung erzielt.

Die erste Eindrückleiste und die zweite Eindrückleiste weisen eine Länge in Förderrichtung F auf, die vorzugsweise größer als eine Dimension der Verpackungen in Förderrichtung ist. Die erste Eindrückleiste und die zweite Eindrückleiste können an einem ersten Ende einen Einspannabschnitt aufweisen, in dem sie beispielsweise mit dem Koppelgetriebe verbunden sein können. Im Einspannabschnitt können die erste und die zweite Eindrückleiste einen rechteckigen Querschnitt aufweisen. Die erste Eindrückleiste und die zweite Eindrückleiste können an einem zweiten Ende einen freien Endabschnitt aufweisen. Im freien Endabschnitt können die erste und die zweite Eindrückleiste einen sich verändernden Querschnitt aufweisen. Zwischen dem Einspannabschnitt und dem Endabschnitt können die erste Eindrückleiste und die zweite Eindrückleiste einen Arbeitsabschnitt aufweisen, in dem sie den im Wesentlichen dreieckigen Querschnitt aufweisen und der im Anfangsbereich der Schließvorrichtung angeordnet ist.

Vorzugsweise sind zumindest im Anfangsbereich der Schließvorrichtung die erste Wirkfläche und die schräge Seitenfläche der ersten Eindrückleiste im Wesentlichen parallel zueinander angeordnet und sind die zweite Wirkfläche und die schräge Seitenfläche der zweiten Eindrückleiste im Wesentlichen parallel zueinander angeordnet. Die erste Wirkfläche und die schräge Seitenfläche der ersten Eindrückleiste bzw. die zweite Wirkfläche und die schräge Seitenfläche der zweiten Eindrückleiste können auch in ihrer Gesamtheit im Wesentlichen parallel zueinander angeordnet sein.

In einer bevorzugten Ausführungsform ist in der unteren Extremposition der ersten Eindrückleiste und der zweiten Eindrückleiste ein erster Spalt zwischen der ersten Wirkfläche und der schrägen Seitenfläche der ersten Eindrückleiste ausgebildet, in dem die Bodenlasche aufnehmbar ist, und ist ein zweiter Spalt zwischen der zweiten Wirkfläche und der schrägen Seitenfläche der zweiten Eindrückleiste ausgebildet, in dem die Deckellasche aufnehmbar ist. Eine Höhe des ersten Spalts und des zweiten Spalts senkrecht zur jeweiligen Wirkfläche ist dabei größer oder gleich der Materialstärke der Bodenlasche und der Deckellasche.

Die Bodenlasche und die Deckellasche werden im Anfangsbereich der Schließvorrichtung vorzugsweise in eine Zwischenstellung gefaltet, in der sie im Wesentlichen entsprechend der Neigung der ersten Wirkfläche bzw. der zweiten Wirkfläche angeordnet sind. Die Zwischenstellung entspricht einer Stellung zwischen dem geöffneten und dem geschlossenen Zustand der Verpackung.

Bevorzugt korrespondiert die Neigung der ersten Wirkfläche mit der Neigung der schrägen Seitenfläche der ersten Eindrückleiste und korrespondiert die Neigung der zweiten Wirkfläche mit der Neigung der schrägen Seitenfläche der zweiten Eindrückleiste. Das heißt, dass die erste Wirkfläche und die schräge Seitenfläche der ersten Eindrückleiste stets einander zugewandt sind und im Wesentlichen parallel zueinander verlaufen. Dies gilt analog für die zweite Wirkfläche und die schräge Seitenfläche der zweiten Eindrückleiste.

Die Neigung der ersten Wirkfläche und die Neigung der zweiten Wirkfläche bezüglich der ersten Querrichtung und der zweiten Querrichtung können sich entlang der Förderrichtung kontinuierlich ändern, um die Bodenlasche und die Deckellasche weiter in Richtung der Zarge zu falten. Vorzugsweise sind die erste Wirkfläche und die zweite Wirkfläche an einem Ende des ersten bzw. zweiten Spalts im Wesentlichen senkrecht zur ersten Querrichtung angeordnet. Der erste und der zweite Spalt werden somit während ihres Verlaufs in Förderrichtung zunehmend steiler, sodass die Bodenlasche und die Deckellasche in Richtung der Zarge gefaltet werden.

Die erste Eindrückleiste und die zweite Eindrückleiste sind bevorzugt in Förderrichtung sich verjüngend ausgebildet, insbesondere im in Förderrichtung gerichteten Endabschnitt. Eine Breite der ersten Eindrückleiste und der zweiten Eindrückleiste parallel zur zweiten Querrichtung nimmt folglich ab. Dadurch laufen der erste Spalt und der zweite Spalt an einem in Förderrichtung stromabwärts gelegenen Ende der ersten bzw. zweiten Eindrückleiste in den Förderpfad aus. Die Bodenlasche und die Deckellasche befinden sich dann in einem Endzustand, in dem sie durch das erste und das zweite Stützelement oder weitere Komponenten der Schließvorrichtung, die in Förderrichtung auf das erste und das zweite Stützelement folgen, gehalten werden können. Im Anfangsbereich sollten die erste Eindrückleiste und die zweite Eindrückleiste jedoch nicht in Förderrichtung verjüngt sein.

Die vorliegende Erfindung betrifft ferner ein Verfahren zum Verschließen von faltbaren Verpackungen, die jeweils eine Zarge sowie eine Bodenlasche und eine Deckellasche aufweisen, mit den folgenden Schritten:
Anordnen einer geöffneten Verpackung derart, dass die Bodenlasche der Verpackung auf einer ersten Stützfläche eines ersten Stützelements aufliegt, die Deckellasche der Verpackung auf einer zweiten Stützfläche eines zweiten Stützelements aufliegt und die Zarge der Verpackung in einer ersten Querrichtung über und beabstandet zu einer Auflagefläche einer Aufnahme für die Verpackung angeordnet ist;
Anordnen einer ersten Eindrückleiste über der Bodenlasche und einer zweiten Eindrückleiste über der Deckellasche;
Bewegen der ersten Eindrückleiste und der zweiten Eindrückleiste jeweils entlang einer Bewegungsbahn, die zumindest abschnittsweise eine Komponente parallel zur ersten Querrichtung aufweist; und
Drücken der Verpackung in die erste Querrichtung in Richtung der Auflagefläche mittels der ersten Eindrückleiste und der zweiten Eindrückleiste während ihrer Bewegung entlang der Bewegungsbahn, wobei die Bodenlasche durch das erste Stützelement und die Deckellasche durch das zweite Stützelement in Richtung der Zarge gefaltet werden.

Auf diese Weise können die Bodenlasche und die Deckellasche mittels der aktiv bewegbaren Eindrückleisten und der Stützelemente auch dann in Richtung der Zarge gefaltet werden, wenn der Bauraum begrenzt ist und/oder sich die Bodenlasche und die Deckellasche der Verpackung in einer Aufnahme der Fördereinrichtung nicht oder schwer durch herkömmliche, stationäre Führungs- oder Umlenkmittel schließen lassen. Da die Bodenlasche und die Deckellasche zumindest teilweise auf der ersten Stützfläche bzw. der zweiten Stützfläche aufliegen und von diesen zurückgehalten werden, werden die Bodenlasche und die Deckellasche in Richtung der Zarge gefaltet, wenn die erste Eindrückleiste und die zweite Eindrückleiste parallel zur ersten Querrichtung bewegt werden, auf die Verpackung treffen, insbesondere auf einen Bereich eines Falzes zwischen der Bodenlasche bzw. der Deckellasche und der Zarge, und die Verpackung parallel zur ersten Querrichtung in die Aufnahme drücken.

Sofern nicht anders beschrieben werden die Schritte des Verfahrens bevorzugt in der jeweils angegebenen Reihenfolge ausgeführt.

Besonders bevorzugt wird das Verfahren mittels der erfindungsgemäßen Schließvorrichtung ausgeführt. Alle bezüglich der Schließvorrichtung beschriebenen Merkmale und Vorteile treffen daher analog auf das erfindungsgemäße Verfahren zu und umgekehrt. Insbesondere lassen sich Funktionen und Bewegungsabläufe der Schließvorrichtung und ihrer Komponenten als Verfahrensschritte formulieren.

Das Verfahren kann das Wiederholen der angegebenen Schritte für jede Verpackung einer Mehrzahl von Verpackungen umfassen. Im Allgemeinen handelt es sich bei den faltbaren Verpackungen vorzugsweise um Verpackungen wie eingangs beschrieben, insbesondere um Faltschachteln oder faltbare Trays.

Der Schritt des Anordnens der geöffneten Verpackung auf dem ersten und dem zweiten Stützelement erfolgt vorzugsweise derart, dass die Zarge der Verpackung über einem Freiraum zwischen dem ersten Stützelement und dem zweiten Stützelement angeordnet ist. So kann sie in der ersten Querrichtung in Richtung der Auflagefläche bewegt werden, sobald sich die erste Eindrückleiste und die zweite Eindrückleiste in die erste Querrichtung bewegen und auf die Verpackung treffen.

Unabhängig davon umfasst der Schritte des Anordnens der Verpackung auf dem ersten und dem zweiten Stützelement vorzugsweise das Einsetzen der Verpackung in die Schließvorrichtung, insbesondere in eine Aufnahme der Mehrzahl von Aufnahmen der Fördereinrichtung. Dabei kann die Verpackung zwischen ein vorderes Begrenzungselement und ein hinteres Begrenzungselement einer Aufnahme der Mehrzahl von Aufnahmen eingesetzt werden, liegt jedoch nicht auf der Auflagefläche der Aufnahme auf. Das Einsetzen kann in einem Anfangsbereich der Schließvorrichtung erfolgen. Die Verpackung ist beim Einsetzen geöffnet und vorzugsweise aufgerichtet oder wird während des Einsetzens aufgerichtet.

Grundsätzlich ist es von Vorteil, wenn das Verfahren automatisiert ausgeführt wird. Das Anordnen der Verpackung in der Schließvorrichtung erfolgt vorzugsweise mittels einer Übergabevorrichtung. Die Übergabeeinrichtung kann dazu eingerichtet sein, zumindest eine Verpackung aufzunehmen und in die Schließvorrichtung, insbesondere in eine Aufnahme der Mehrzahl von Aufnahmen, einzusetzen.

Die erste Eindrückleiste und die zweite Eindrückleiste sind vorzugsweise derart gelagert und antreibbar, dass sie über der Bodenlasche bzw. der Deckellasche anordenbar und entlang der Bewegungsbahn bewegbar sind, beispielsweise mittels des ersten Koppelgetriebes und des zweiten Koppelgetriebes, wie eingangs beschrieben. Insbesondere kann die erste Eindrückleiste vom ersten Antrieb und die zweite Eindrückleiste vom zweiten Antrieb angetrieben werden.

Der Schritt des Anordnens der ersten Eindrückleiste über der Bodenlasche und der zweiten Eindrückleiste über der Deckellasche kann durch Bewegen der Verpackung unter die erste Eindrückleiste und die zweite Eindrückleiste erfolgen. Dazu kann die Verpackung in Förderrichtung stromaufwärts der ersten Eindrückleiste und der zweiten Eindrückleiste in die Schließvorrichtung eingesetzt und in Förderrichtung bewegt werden. Für eine kompakte Gestalt der Schließvorrichtung ist es jedoch von Vorteil, dass der Schritt des Anordnens der ersten Eindrückleiste über der Bodenlasche und der zweiten Eindrückleiste über der Deckellasche das Bewegen der ersten Eindrückleiste über die Bodenlasche und der zweiten Eindrückleiste über die Deckellasche jeweils entlang eines ersten Bewegungsabschnitts der Bewegungsbahn umfasst, in dem die Bewegungsbahn eine Komponente parallel zur zweiten Querrichtung aufweist. Der Schritt des Bewegens der ersten Eindrückleiste und der zweiten Eindrückleiste zumindest abschnittsweise mit einer Komponente parallel zur ersten Querrichtung erfolgt dann bevorzugt entlang eines zweiten Bewegungsabschnitts der Bewegungsbahn. Auf diese Weise kann die Verpackung im Anfangsbereich auf dem ersten Stützelement und dem zweiten Stützelement angeordnet werden und die erste Eindrückleiste und die zweite Eindrückleiste können noch in dieser Position der Verpackung über die Bodenlasche bzw. die Deckellasche und anschließend zum Falten der Laschen in die erste Querrichtung bewegt werden. Der in Förderrichtung erforderliche Bauraum wird dadurch minimiert.

Die Bodenlasche und die Deckellasche können durch das Drücken der Verpackung in die erste Querrichtung in eine Zwischenstellung gefaltet werden. Vorzugsweise umfasst das Verfahren weiterhin das Fördern der Verpackung in die Förderrichtung mittels der Fördereinrichtung, die die Aufnahme umfasst, und dabei das Falten der Bodenlasche und der Deckellasche von der Zwischenstellung in die Endstellung durch das erste Stützelement bzw. das zweite Stützelement. Während des Förderns der Verpackungen in die Förderrichtung sind das erste Stützelement und das zweite Stützelement vorzugsweise stationär angeordnet. Die gilt bevorzugt allgemein für die Schließvorrichtung sowie das gesamte Verfahren.

In der Zwischenstellung ist die Bodenlasche vorzugsweise im ersten Spalt zwischen dem ersten Stützelement und der ersten Eindrückleiste aufgenommen und die Deckellasche ist im zweiten Spalt zwischen dem zweiten Stützelement und der zweiten Eindrückleiste aufgenommen. Der erste Spalt und der zweite Spalt sind bevorzugt bezüglich der ersten Querrichtung und der zweiten Querrichtung geneigt. Das Falten der Bodenlasche und der Deckellasche in die Endstellung kann dadurch erfolgen, dass sich die Neigung des ersten Spalts und die Neigung des zweiten Spalts bezüglich der ersten Querrichtung und der zweiten Querrichtung entlang der Förderrichtung ändern, vorzugsweise bis der erste und der zweite Spalt im Wesentlichen parallel zur ersten Querrichtung ausgerichtet sind.

Um die Zarge der Verpackung zwischen dem ersten Stützelement und dem zweiten Stützelement in Richtung der Auflagefläche bewegen zu können, ist ein erster Abstand zwischen dem ersten Stützelement und dem zweiten Stützelement in der zweiten Querrichtung vorzugsweise größer als eine Dimension der Zarge in der zweiten Querrichtung. Damit die Bodenlasche und die Deckellasche der geöffneten Verpackung auf der ersten Stützfläche bzw. der zweiten Stützfläche angeordnet werden können, ist der erste Abstand vorzugsweise kleiner als die Summe der Dimensionen der Bodenlasche, der Zarge und der Deckellasche in der zweiten Querrichtung.

Weitere Vorteile und Merkmale der vorliegenden Erfindung ergeben sich aus der nachfolgenden Beschreibung unter Bezugnahme auf die beigefügten Zeichnungen.
- Fig. 1: zeigt eine erfindungsgemäße Schließvorrichtung in einer perspektivischen Ansicht.
- Fig. 2: zeigt die Schließvorrichtung nach Fig. 1 in einer Draufsicht.
- Fig. 3-7: zeigen einen Ausschnitt der Schließvorrichtung nach Fig. 1 während eines erfindungsgemäßen Verfahrens in einer perspektivischen Absicht.
- Fig. 8-11: zeigen einen Ausschnitt der Schließvorrichtung nach Fig. 1 während des erfindungsgemäßen Verfahrens in einer Frontansicht.
- Fig. 12: zeigt eine Detailansicht des Bereichs XII in Fig. 11 in einer Schnittansicht entlang der Linie XII-XII in Fig. 5.

In Fig. 1 bis 3 ist eine erfindungsgemäße Schließvorrichtung 2 dargestellt, wobei Fig. 1 eine perspektivische Ansicht der Schließvorrichtung 2, Fig. 2 eine Draufsicht der Schließvorrichtung 2 und Fig. 3 eine Detailansicht der Schließvorrichtung 2 zeigt. Die Schließvorrichtung 2 dient zum Verschließen von faltbaren Verpackungen 4, die jeweils eine Zarge 6, zumindest eine Bodenlasche 8 und zumindest eine Deckellasche 10 aufweisen.

In Fig. 1 ist eine erste Verpackung 4a der Verpackungen 4 vor dem Einsetzen in die Schließvorrichtung 2 gezeigt und ist eine zweite Verpackung 4b nach dem Einsetzen in die Schließvorrichtung 2 gezeigt. Die Zarge 6 jeder Verpackung 4 kann vier Seitenwände 6a, 6b, 6c, 6d aufweisen, die in einem aufgerichteten Zustand der Verpackung 4 im Wesentlichen senkrecht zueinander ausgerichtet sind. Die Zarge 6 ist folglich im Wesentlichen quaderförmig und an zwei gegenüberliegenden Seiten geöffnet. In der dargestellten Ausführungsform weist jede der Verpackungen 4 eine untere erste Bodenlasche 8a, eine obere zweite Bodenlasche 8b, eine untere erste Deckellasche 10a und eine obere zweite Deckellasche 10b auf. Die erste Bodenlasche 8a und die erste Deckellasche 10a grenzen jeweils entlang eines Falzes an eine erste Seitenwand 6a der Zarge 6 an und die zweite Bodenlasche 8b und die zweite Deckellasche 10b grenzen jeweils entlang eines Falzes an eine der ersten Seitenwand 6a gegenüberliegende zweite Seitenwand 6c der Zarge 6 an. Die erste Bodenlasche 8a und die zweite Bodenlasche 8b sind auf einer Seite der Zarge 6 an einer ersten Öffnung derselben vorgesehen und die erste Deckellasche 10a und die zweite Deckellasche 10b sind auf einer gegenüberliegenden Seite der Zarge 6 an einer zweiten Öffnung derselben vorgesehen. In einem geöffneten Zustand der Verpackung 4 sind die erste Bodenlasche 8a und die erste Deckellasche 10a im Wesentlichen in einer Ebene mit der ersten Seitenwand 6a der Zarge 6 angeordnet. In diesem Zustand werden die Verpackungen 4 in einem Anfangsbereich 12 der Schließvorrichtung 2 angeordnet, beispielsweise indem sie mittels einer Transportvorrichtung (nicht dargestellt) in den Anfangsbereich 12 gefördert oder mittels einer Übergabevorrichtung (nicht dargestellt) in den Anfangsbereich 12 eingesetzt werden.

In der dargestellten Ausführungsform sind die faltbaren Verpackungen 4 als faltbare Trays zur Aufnahme von Solida-Produkten, wie zum Beispiel Bechern, Fläschchen, Vials oder Spritzen ausgebildet. Hierzu weist jedes Tray in zumindest einer Seitenwand 6c mindestens eine Aussparung 14 zur Aufnahme eines solchen Solida-Produkts auf. Bei den Verpackungen 4 kann es sich aber auch um andere Verpackungen wie zum Beispiel Faltschachteln handeln, die zur Aufnahme von Kosmetika oder von pharmazeutischen Produkten, wie Blisterpackungen, verwendet werden können.

Es ist auch denkbar, dass die Verpackungen 4 jeweils nur eine Bodenlasche 8 und nur eine Deckellasche 10 aufweisen. In diesem Fall kann jede Verpackung 4 z.B. nur die erste Bodenlasche 8a als Bodenlasche 8 und die erste Deckellasche 10a als Deckellasche 10 aufweisen. Sofern nicht anders beschrieben, gelten sämtliche Ausführungen hierin auch für eine solche Ausführungsform.

Die Schließvorrichtung 2 umfasst eine Fördereinrichtung 16 zum Fördern der Verpackungen 4 entlang eines Förderpfads 18 in eine Förderrichtung F. Die Fördereinrichtung 16 umfasst eine Mehrzahl von Aufnahmen 20 zur Aufnahme jeweils einer Verpackung 4, wobei jede Aufnahme 20 eine Auflagefläche 22 aufweist (siehe Fig. 3), die die Aufnahme 20 in einer ersten Querrichtung Q1 senkrecht zur Förderrichtung F begrenzt und auf der eine Verpackung 4 anordenbar ist. Die Mehrzahl von Aufnahmen 20 ist vorzugsweise in Förderrichtung F hintereinander angeordnet. Die Fördereinrichtung 16 kann eine Mehrzahl von Begrenzungselementen 24 umfassen, die die Mehrzahl von Aufnahmen 20 parallel zur Förderrichtung F nach vorne und nach hinten begrenzen. Beispielsweise ist die Fördereinrichtung 16 als Packguttransport mit einer Vielzahl von Zellwinkeln als Begrenzungselemente 24 ausgebildet. Vorzugsweise weist jedes Begrenzungselement 24 einen ersten Schenkel 24a und einen zweiten Schenkel 24b auf, die im Wesentlichen senkrecht zueinander ausgerichtet sind. Der erste Schenkel 24a begrenzt die jeweilige Aufnahme 20 parallel zur Förderrichtung F. Der zweite Schenkel 24b begrenzt die jeweilige Aufnahme 20 parallel zur ersten Querrichtung Q1 und definiert die Auflagefläche 22.

Die Förderrichtung F, die erste Querrichtung Q1 und eine zweite Querrichtung Q2 definieren ein orthogonales Koordinatensystem, in dem die erste Querrichtung Q1 und die zweite Querrichtung Q2 senkrecht zueinander sowie senkrecht zur Förderrichtung F ausgerichtet sind.

Weiterhin umfasst die Schließvorrichtung 2 ein erstes Stützelement 26 mit einer ersten Stützfläche 28 und ein zweites Stützelement 30 mit einer zweiten Stützfläche 32. Die erste Stützfläche 28 und die zweite Stützfläche 32 sind in einer Ebene und in der ersten Querrichtung Q1 beabstandet zu den Auflageflächen 22 der Mehrzahl von Aufnahmen 20 angeordnet.

Das erste Stützelement 26 und das zweite Stützelement 30 sind in der zweiten Querrichtung Q2 beabstandet zueinander angeordnet. Die erste Stützfläche 28 und die zweite Stützfläche 32 sollten zumindest im Anfangsbereich 12 der Schließvorrichtung 2 vorgesehen sein. Der Förderpfad 18 ist im Anfangsbereich 12 der Schließvorrichtung 2 zwischen dem ersten Stützelement 26 und dem zweiten Stützelement 30 definiert. Ein erster Abstand D1 zwischen dem ersten und dem zweiten Stützelement 26, 30 parallel zur zweiten Querrichtung Q2 entspricht mindestens der Dimension der Zarge 6 einer eingesetzten Verpackung 4, sodass diese zwischen dem ersten und dem zweiten Stützelement 26, 30 aufgenommen werden kann.

Wird eine geöffnete, aufgerichtete Verpackung 4 im Anfangsbereich 12 der Schließvorrichtung 2 in einer Aufnahme 20 angeordnet, ist die Bodenlasche 8a der Verpackung 4 zumindest teilweise auf der ersten Stützfläche 28 angeordnet, die Deckellasche 10a der Verpackung 4 zumindest teilweise auf der zweiten Stützfläche 32 angeordnet und die Zarge 6 der Verpackung 4 über der und beabstandet zur Auflagefläche 22 angeordnet. Der erste Abstand D1 zwischen dem ersten und dem zweiten Stützelement 26, 30 parallel zur zweiten Querrichtung Q2 ist daher bevorzugt kleiner als eine Dimension der geöffneten Verpackung 4 parallel zur zweiten Querrichtung Q2 einschließlich der von der Zarge 6 abragenden Bodenlasche 8a und Deckellasche 10a, sodass die Bodenlasche 8a und die Deckellasche 10a auf der jeweiligen Stützfläche 28, 32 zu liegen kommen.

Die Schließvorrichtung 2 umfasst ferner eine erste Eindrückleiste 34 und eine zweite Eindrückleiste 36, die sich im Wesentlichen parallel zur Förderrichtung F erstrecken. Die erste Eindrückleiste 34 und die zweite Eindrückleiste 36 sind dazu eingerichtet, die Verpackung 4 aus der Position, in der die Bodenlasche 8a und die Deckellasche 10a auf den Stützelementen 26, 30 angeordnet sind, in die erste Querrichtung Q1 zu drücken und dabei die Bodenlasche 8a und die Deckellasche 10a in Richtung der Zarge 6 zu falten. Hierzu sind die erste Eindrückleiste 34 und die zweite Eindrückleiste 36 jeweils entlang einer Bewegungsbahn B zyklisch hin und her bewegbar, die in Fig. 8 und 12 angedeutet ist und die zumindest abschnittsweise eine Komponente parallel zur ersten Querrichtung Q1 aufweist. Eine erste Bewegungsbahn der nicht dargestellten ersten Eindrückleiste 34 ist in Fig. 8 mit dem Bezugszeichen B1 gekennzeichnet und eine zweite Bewegungsbahn der zweiten Eindrückleiste 36 ist mit dem Bezugszeichen B2 gekennzeichnet.

Die Bodenlasche 8a und die Deckellasche 10a liegen zunächst auf der ersten Stützfläche 28 bzw. der zweiten Stützfläche 32 auf. Die erste Eindrückleiste 34 und die zweite Eindrückleiste 36 treffen bei ihrer Bewegung entlang der Bewegungsbahn B auf die Verpackung 4 und drücken die Zarge 6 in die erste Querrichtung Q1. Dabei werden die Bodenlasche 8a und die Deckellasche 10a vom ersten und vom zweiten Stützelement 26, 30 zurückgehalten und dadurch um den Falz zwischen der ersten Seitenwand 6a der Zarge 6 und der jeweiligen Lasche 8a, 10a gefaltet, wie hierin unter Bezugnahme auf das erfindungsgemäße Verfahren detaillierter beschrieben. Es ist daher von Vorteil, wenn die erste Eindrückleiste 34 und die zweite Eindrückleiste 36 im Bereich des Falzes der Bodenlasche 8a bzw. Deckellasche 10a zur Zarge 6 auf die Verpackung 4 treffen. Die Falze erstrecken sich parallel zur Förderrichtung F.

Um möglichst nah an der Zarge 6 positionierbar zu sein und zugleich definiert im Bereich des Falzes auf die Bodenlasche 8a und Deckellasche 10a einwirken zu können, können die erste Eindrückleiste 34 und die zweite Eindrückleiste 36 zumindest im Anfangsbereich 12 einen im Wesentlichen dreieckigen Querschnitt aufweisen, wie in Fig. 3, 11 und 12 zu sehen. Bezugnehmend auf Fig. 12 ist dies beispielhaft anhand der zweiten Eindrückleiste 36 beschrieben, gilt aber gleichermaßen für die erste Eindrückleiste 34. Eine erste Seitenfläche 38 der zweiten Eindrückleiste 36 ist in einer Ebene parallel zur ersten Querrichtung Q1 und zur Förderrichtung F ausgerichtet und kann so möglichst nah an der Zarge 6 positioniert werden, obwohl die Eindrückleiste 36 parallel zur Förderrichtung F beidseitig über die Verpackung 4 hinausragt und daher nicht in das Innere der Zarge 6 eintreten kann. Eine schräge Seitenfläche 40 der zweiten Eindrückleiste 36, die auch als zweite Seitenfläche 40 bezeichnet wird, ist bezüglich der ersten Querrichtung Q1 und der zweiten Querrichtung Q2 geneigt. Ein Winkel α ist von einer Ebene, die parallel zur Förderrichtung F und zur ersten Querrichtung Q1 ausgerichtet ist, zur schrägen Seitenfläche 40 definiert und ist kleiner als 90°.

Die erste Seitenfläche 38 und die zweite Seitenfläche 40 treffen in einem Rand 42 zusammen, der sich parallel zur Förderrichtung F erstreckt und in der ersten Querrichtung Q1 nach unten gerichtet ist. Folglich kann der Rand 42 über dem Falz zwischen der Deckellasche 10a und der ersten Seitenwand 6a der Zarge 6 angeordnet werden und im Bereich des Falzes auf die Verpackung 4 treffen. Die schräge zweite Seitenfläche 40 erlaubt die Faltung der Deckellasche 10a um den Rand 42 in Richtung der Zarge 6.

Die erste Eindrückleiste 34 und die zweite Eindrückleiste 36 sind vorzugsweise bezüglich einer Symmetrieebene S symmetrisch zueinander angeordnet und ausgebildet. Die erste Bewegungsbahn B1 und die zweite Bewegungsbahn B2 sind vorzugsweise bezüglich der Symmetrieebene S symmetrisch ausgebildet. Die Symmetrieebene S ist vorzugsweise parallel zur Förderrichtung F und zur ersten Querrichtung Q1 ausgerichtet. Alle bezüglich einer der Eindrückleisten 34, 36 beschriebenen Merkmale können daher gleichermaßen auf beide Eindrückleisten 34, 36 zutreffen. Ebenso können alle bezüglich einer der Bewegungsbahnen B1, B2 beschriebenen Merkmale gleichermaßen auf beide Bewegungsbahnen B1, B2 zutreffen. Hierin ist daher auch von der Bewegungsbahn B die Rede, wenn Merkmale beschrieben werden, die für beide Bewegungsbahnen B1, B2 gelten.

Zur Realisierung der Bewegungsbahn B können Koppelgetriebe, beispielsweise in Form von Doppelschwingen, eingesetzt werden, durch deren Auslegung sich die Bewegungsbahn B besonders gut an die Gegebenheiten in der Schließvorrichtung 2 anpassen lässt. Wie in Fig. 1, 2 und 8 gezeigt, ist die erste Eindrückleiste 34 mittels eines ersten Koppelgetriebes 44 mit einem ersten Antrieb 46 verbunden und ist die zweite Eindrückleiste 36 mittels eines zweiten Koppelgetriebes 48 mit einem zweiten Antrieb 50 verbunden. Die erste und die zweite Eindrückleiste 34, 36 können sich zum Beispiel entgegen der Förderrichtung F über den Anfangsbereich 12 hinaus erstrecken und außerhalb des Anfangsbereich 12 mit den Koppelgetrieben 44, 48 verbunden sein, wie in Fig. 1 und 2 zu sehen. Das erste Koppelgetriebe 44 und das zweite Koppelgetriebe 48 sind derart ausgebildet, dass sie eine rotatorische Antriebsbewegung des ersten Antrieb 46 bzw. des zweiten Antriebs 50 in eine der Bewegungsbahn B entsprechende Bewegung der ersten Eindrückleiste 34 bzw. der zweiten Eindrückleiste 36 umwandeln.

Das erste Koppelgetriebe 44 und das zweite Koppelgetriebe 48 sind bevorzugt bezüglich der Symmetrieebene S symmetrisch angeordnet ausgebildet. Stellvertretend wird nachfolgend das zweite Koppelgetriebe 48 anhand der Fig. 8 beschrieben, wobei das erste Koppelgetriebe 44 analog ausgebildet ist. Das zweite Koppelgetriebe 48 kann ein erstes Glied 52, ein zweites Glied 54, ein drittes Glied 56 und ein viertes Glied 58 umfassen. Jedes Glied ist im Wesentlichen stab- oder leistenförmig ausgebildet. Das erste Glied 52 und das zweite Glied 54 sind schwenkbar in einem Gestell 60 der Schließvorrichtung 2 gelagert. Das dritte Glied 56 ist mit dem ersten Glied 52 und dem zweiten Glied 54 schwenkbar verbunden. Die zweite Eindrückleiste 36 ist am dritten Glied 56 angebracht.

Genauer ist die zweite Eindrückleiste 36 in einem ersten Endabschnitt 56a des dritten Glieds 56 angebracht, z.B. mittels einer Klemmung 62, die einen Einspannabschnitt der zweiten Eindrückleiste form- und/oder kraftschlüssig festlegt. Dadurch ist die zweite Eindrückleiste 36 einfach montierbar und austauschbar. Im Allgemeinen kann der Einspannabschnitt der zweiten Eindrückleiste 36 einen im Wesentlichen rechteckigen Querschnitt aufweisen.

Ein zweiter Endabschnitt 56b des dritten Glieds 56 ist mit einem ersten Endabschnitt 52a des ersten Glieds 52 verbunden. Ein zweiter Endabschnitt 52b des ersten Glieds 52 ist mit dem vierten Glied 58 verbunden, wobei das erste Glied 52 zwischen dem ersten Endabschnitt 52a und dem zweiten Endabschnitt 52b schwenkbar im Gestell 60 gelagert ist. Das vierte Glied 58 kann bezüglich einer Rotationsachse des zweiten Antriebs 50 exzentrisch gelagert sein. Das zweite Glied 54 ist in einem ersten Endabschnitt 54a im Gestell 60 gelagert und in einem zweiten Endabschnitt 54b mit dem dritten Glied 56 verbunden.

Ein erfindungsgemäßes Verfahren zum Verschließen von faltbaren Verpackungen 4 ist nachfolgend unter Bezugnahme auf Fig. 3 bis Fig. 12 beschrieben, wobei Fig. 3 bis 7 perspektivische Ansichten sind und Fig. 8 bis 12 Frontansichten in Förderrichtung F sind. In Fig. 8 bis 11 ist die Fördereinrichtung 16 nur schematisch angedeutet, um die Auflagefläche 22 zu kennzeichnen. Das Verfahren wird vorzugsweise durch die zuvor beschriebene Schließvorrichtung 2 ausgeführt. Alle im Zusammenhang mit dem Verfahren beschriebenen Merkmale treffen daher auch im Wesentlichen unabhängig vom Verfahren auf die Schließvorrichtung 2 als solche zu.

Wie in Fig. 3 und Fig. 8 gezeigt, wird zunächst eine aufgerichtete, geöffnete Verpackung 4 derart in der Schließvorrichtung 2 angeordnet, dass die Bodenlasche 8a der Verpackung 4 auf der ersten Stützfläche 28 des ersten Stützelements 26 aufliegt, die Deckellasche 10a auf der zweiten Stützfläche 32 des zweiten Stützelements 30 aufliegt, und die Zarge 6 über der Auflagefläche 22 und beabstandet zur Auflagefläche 22 angeordnet ist. Dabei kann die Verpackung 4 in einer Aufnahme 20 aufgenommen sein, insbesondere zwischen einem vorderen und einem hinteren Begrenzungselement 24 der Aufnahme 20. Die erste Eindrückleiste 34 und die zweite Eindrückleiste 36 können sich währenddessen in einer äußeren Extremposition der jeweiligen Bewegungsbahn B befinden, in der sie in der zweiten Querrichtung Q2 am weitesten vom Förderpfad 18 entfernt sind, um die Aufnahme 20 zum Einsetzen der Verpackung 4 freizugeben.

Wie in Fig. 4, 9 und 10 gezeigt, wird dann die erste Eindrückleiste 34 über der Bodenlasche 8a und die zweite Eindrückleiste 36 über der Deckellasche 10a angeordnet. Hierzu können die erste und die zweite Eindrückleiste 34, 36 jeweils ausgehend von der äußeren Extremposition entlang des ersten Bewegungsabschnitts A1 der Bewegungsbahn B in Richtung der Verpackung 4 bewegt werden. Im ersten Bewegungsabschnitt A1 weist die Bewegungsbahn B eine Komponente parallel zur zweiten Querrichtung Q2 auf, sodass die erste und die zweite Eindrückleiste 34, 36 zumindest auch in die zweite Querrichtung Q2 oder im Wesentlichen parallel zur zweiten Querrichtung Q2 bewegt werden. Die Position der Verpackung 4 bleibt währenddessen im Wesentlichen unverändert.

Anschließend werden die erste Eindrückleiste 34 und die zweite Eindrückleiste 36 entlang des zweiten Bewegungsabschnitts A2 der Bewegungsbahn B bewegt, in dem die Bewegungsbahn B eine Komponente parallel zur ersten Querrichtung Q1 aufweist, wie in Fig 5 und 11 sowie der Detailansicht in Fig. 12 gezeigt. Die erste und die zweite Eindrückleiste 34, 36 bewegen sich im zweiten Bewegungsabschnitt A2 zumindest auch in die erste Querrichtung Q1 oder im Wesentlichen parallel zur ersten Querrichtung Q1. Bei dieser Bewegung treffen die erste Eindrückleiste 34 und die zweite Eindrückleiste 36 auf die Verpackung 4, insbesondere mit einem Rand 42 der Eindrückleisten 34, 36 auf den Bereich des Falzes zwischen der Boden- bzw. Deckellasche 8a, 10a und der Zarge 6. Dadurch drücken die erste und die zweite Eindrückleiste 34, 36 die Verpackung 4 in Richtung der Auflagefläche 22. Die Bodenlasche 8a und die Deckellasche 10a werden vom ersten und vom zweiten Stützelement 26, 30 zurückgehalten, während die Zarge 6 in Richtung der Auflagefläche 22 gedrückt wird. Dabei werden die Bodenlasche 8a und die Deckellasche 10a um den Rand 43 der ersten bzw. zweiten Eindrückleiste 34, 36 in Richtung der Zarge 6 gefaltet. Die erste und die zweite Eindrückleiste 34, 36 werden bis in eine untere Extremposition der Bewegungsbahn B bewegt, in der sie die Verpackung 4 am weitesten in die erste Querrichtung Q1 gedrückt haben.

Die Bewegungsbahn B jeder Eindrückleiste 34, 36 verläuft von der äußeren Extremposition zur unteren Extremposition und von dort zurück zur äußeren Extremposition. Der Verlauf der Bewegungsbahn B von der äußeren Extremposition zur unteren Extremposition kann sich mit dem Verlauf der Bewegungsbahn B von der unteren Extremposition zur äußeren Extremposition decken, sodass möglichst wenig Raum für die Bewegung der Eindrückleisten 34, 36 vorgesehen werden muss. Eine solche Bewegung lässt sich mittels der Koppelgetriebe 44, 48 realisieren.

Durch das Bewegen der ersten und der zweiten Eindrückleiste 34, 36 entlang des zweiten Bewegungsabschnitts A2 werden die Bodenlasche 8a und die Deckellasche 10a in eine Zwischenstellung gefaltet, die in Fig. 12 dargestellt ist. In der Zwischenstellung ist die Bodenlasche 8a in einem ersten Spalt zwischen dem ersten Stützelement 26 und der ersten Eindrückleiste 34 aufgenommen und ist die Deckellasche 10a in einem zweiten Spalt 64 zwischen dem zweiten Stützelement 30 und der zweiten Eindrückleiste 36 aufgenommen.

Das erste Stützelement 26 weist vorzugsweise eine erste Wirkfläche 66 auf (siehe Fig. 3), die entlang eines ersten Rands an die erste Stützfläche 28 angrenzt. Das zweite Stützelement 30 kann entsprechend eine zweite Wirkfläche 68 aufweisen (siehe Fig. 7, 12), die entlang eines zweiten Rands 70 an die zweite Stützfläche 32 angrenzt. Die erste Wirkfläche 66 und die zweite Wirkfläche 68 sind im Anfangsbereich 12 bezüglich der ersten Querrichtung Q1 und der zweiten Querrichtung Q2 zum Förderpfad 18 hin geneigt. Ein Winkel β von der jeweiligen Stützfläche 28, 32 zur entsprechenden Wirkfläche 66, 68 ist größer als 90° und beträgt bevorzugt zwischen 110° und 160° (siehe Fig. 12).

Zum Bilden des ersten Spalts und zweiten Spalts 64 ist es bevorzugt, dass zumindest im Anfangsbereich 12 die erste Wirkfläche 66 parallel zur schrägen Seitenfläche 40 der ersten Eindrückleiste 34 ausgerichtet ist und die zweite Wirkfläche 68 parallel zur schrägen Seitenfläche 40 der zweiten Eindrückleiste 36 ausgerichtet ist. Ein Abstand zwischen den schrägen Seitenflächen 40 und den Wirkflächen 66, 68 entspricht zumindest der Materialstärke der Bodenlasche 8a und der Deckellasche 10a. In der Zwischenstellung sind die Bodenlasche 8a und die Deckellasche 10a folglich entsprechende der Neigung der Wirkflächen 66, 68 und der schrägen Seitenflächen 40 geneigt.

Die Neigung der ersten Wirkfläche 66 und die Neigung der zweiten Wirkfläche 68 bezüglich der ersten Querrichtung Q1 und der zweiten Querrichtung Q2 ändern sich entlang der Förderrichtung F, bevorzugt bis sie im Wesentlichen parallel zur ersten Querrichtung Q1 und zur Förderrichtung F bzw. senkrecht zur zweiten Querrichtung Q2 ausgerichtet sind. Die Neigung Seitenflächen 40 der ersten und der zweiten Eindrückleiste 34, 36 kann sich entsprechend ändern, wie in Fig. 3 bis 7 an der ersten Eindrückleiste 34 zu erkennen.

Um die Bodenlasche 8a und die Deckellasche 10a von der Zwischenstellung in eine Endstellung zu falten, in der sie im Wesentlichen senkrecht zur ersten Seitenwand 6a ausgerichtet sind, wird die Verpackung 4 mittels der Fördereinrichtung 16 in Förderrichtung F gefördert, wie in Fig. 6 und 7 zu sehen. Dabei werden die Bodenlasche 8a und die Deckellasche 10a durch die erste Wirkfläche 66 bzw. die zweite Wirkfläche 68 zunehmend in Richtung der Zarge 6 gefaltet.

Weiterhin können die erste Eindrückleiste 34 und die zweite Eindrückleiste 36 in Förderrichtung F sich verjüngend ausgebildet sein, um die Annäherung der Bodenlasche 8a und der Deckellasche 10a an die Zarge 6 zu erlauben. Entsprechend nähern sich die erste Wirkfläche 66 und die zweite Wirkfläche 68 dem Förderpfad 18 zwischen dem ersten Stützelement 26 und dem zweiten Stützelement 30 an. Schließlich enden die erste Eindrückleiste 34 und die zweite Eindrückleiste 36 und die erste Wirkfläche 66 und die zweite Wirkfläche 68 bzw. der erste und der zweite Spalt 64 laufen in den Förderpfad 18 aus, wie ebenfalls in Fig. 3 bis 7 zu erkennen. Zu diesem Zeitpunkt befinden sich die Bodenlasche 8a und die Deckellasche 10a in der Endstellung und können durch das erste Stützelement 26 und das zweite Stützelement 30 oder durch darauf folgende Komponenten der Schließvorrichtung 2 in der Endstellung gehalten werden.

Die erste und die zweite Eindrückleiste 34, 36 verweilen solange in der unteren Extremposition, bis die Verpackung 4 den Anfangsbereich 12 in Förderrichtung F verlassen und das Ende der Eindrückleisten 34, 36 passiert hat. Dann kann eine neue Verpackung 4 in die Schließvorrichtung 2 eingesetzt werden, um das Verfahren für diese zu wiederholen. Hierzu werden die erste Eindrückleiste 34 und die zweite Eindrückleiste 36 zunächst von der unteren Extremposition entlang der Bewegungsbahn B in die äußere Extremposition bewegt. Sobald die erste und die zweite Eindrückleiste 34, 36 eine Aufnahme 20 der Fördereinrichtung 16 freigeben, kann die nächste Verpackung 4 in die Schließvorrichtung 2 eingesetzt werden. Die erste und die zweite Eindrückleiste 34, 36 kehren in der äußeren Extremposition um und bewegen sich zurück in Richtung der unteren Extremposition, wodurch die Bodenlasche 8a und die Deckellasche 10a der nächsten Verpackung 4 in die Zwischenstellung gefaltet werden, wie zuvor beschrieben.

Wie in Fig. 1 und 3 bis 7 zu sehen, sind die obere Bodenlasche 8b und die obere Deckellasche 10b, falls vorhanden, in der Regel gut zugänglich und können auf herkömmliche Art und Weise umgelegt und in Richtung der Zarge 6 gefaltet werden. Hierzu kann die Schließvorrichtung 2 eine erste Schiene 72 und eine zweite Schiene 74 umfassen, die derart angeordnet und ausgebildet sind, dass sich die obere Bodenlasche 8b und die obere Deckellasche 10b entlang des Förderpfads 18 zunächst der ersten bzw. zweiten Schiene 72, 74 annähern. Die erste Schiene 72 und die zweite Schiene 74 verlaufen dann zunehmend in die erste Querrichtung Q1 und in die zweite Querrichtung Q2, um die Bodenlasche 8b und die Deckellasche 10b von oben zu kontaktieren zunehmend in Richtung der Zarge 6 falten, während die Verpackung 4 in Förderrichtung F bewegt wird. Ein Niederhalter 76 kann vorgesehen sein, um die Verpackung 4 währenddessen in der Aufnahme 20 zu halten.

Auf diese Art und Weise können die untere Bodenlasche 8b und die untere Deckellasche 10b der Verpackungen 4 zuverlässig geschlossen werden, auch wenn sie in der Fördereinrichtung 16 nur schwer zugänglich sind und der Einsatz herkömmlicher Umlenkmittel zum Schließen der Laschen 8b, 10b nicht oder nur nachteilig möglich ist.

Es versteht sich, dass die vorliegende Erfindung nicht auf die im Detail beschriebenen Ausführungsformen beschränkt ist und für den Fachmann basierend auf der hierin enthaltenen Beschreibung der bevorzugten Ausführungsformen weitere Modifikationen und Alternativen im Rahmen der beigefügten Ansprüche ersichtlich sind.

## Patentansprüche

1. Schließvorrichtung (2) zum Verschließen von faltbaren Verpackungen (4), die jeweils eine Zarge (6), eine Bodenlasche (8) und eine Deckellasche (10) aufweisen, wobei die Schließvorrichtung (2) umfasst:
eine Fördereinrichtung (16) zum Fördern der Verpackungen (4) entlang eines Förderpfads (18) in eine Förderrichtung (F), wobei die Fördereinrichtung (16) eine Mehrzahl von Aufnahmen (20) umfasst, wobei jede Aufnahme (20) eine Auflagefläche (22) aufweist, die die Aufnahme (20) in einer ersten Querrichtung (Q1) senkrecht zur Förderrichtung (F) begrenzt und auf der eine Verpackung (4) anordenbar ist;
ein erstes Stützelement (26) mit einer ersten Stützfläche (28) und ein zweites Stützelement (30) mit einer zweiten Stützfläche (32), wobei die erste Stützfläche (28) und die zweite Stützfläche (32) in einer Ebene und beabstandet zu den Auflageflächen (22) der Mehrzahl von Aufnahmen (20) angeordnet sind und wobei das erste Stützelement (26) und das zweite Stützelement (30) in einer zweiten Querrichtung (Q2) beabstandet zueinander angeordnet sind, wobei die Bodenlasche (8) einer geöffneten Verpackung (4) auf der ersten Stützfläche (28), die Deckellasche (10) der geöffneten Verpackung (4) auf der zweiten Stützfläche (32), und die Zarge (6) der geöffneten Verpackung (4) über der Auflagefläche (22) anordenbar sind, wobei die zweite Querrichtung (Q2) senkrecht zur ersten Querrichtung (Q1) und zur Förderrichtung (F) ausgerichtet ist; und
eine erste Eindrückleiste (34) und eine zweite Eindrückleiste (36), die sich im Wesentlichen parallel zur Förderrichtung (F) erstrecken und die jeweils entlang einer Bewegungsbahn (B) zyklisch bewegbar sind, die zumindest abschnittsweise eine Komponente parallel zur ersten Querrichtung (Q1) aufweist, um die Verpackung (4) in die erste Querrichtung (Q1) zu drücken und dabei die Bodenlasche (8) und die Deckellasche (10) in Richtung der Zarge (6) zu falten.

2. Schließvorrichtung (2) nach Anspruch 1, **dadurch gekennzeichnet, dass** die Bewegungsbahn (B) in einem ersten Bewegungsabschnitt (A1) eine Komponente parallel zur zweiten Querrichtung (Q2) aufweist, um die erste Eindrückleiste (34) über die Bodenlasche (8) und die zweite Eindrückleiste (36) über die Deckellasche (10) zu bewegen, und in einem zweiten Bewegungsabschnitt (A2) die Komponente parallel zur ersten Querrichtung (Q1) aufweist, um die Verpackung (4) in die erste Querrichtung (Q1) zu drücken.

3. Schließvorrichtung (2) nach Anspruch 1 oder 2, **dadurch gekennzeichnet, dass** die erste Eindrückleiste (34) mittels eines ersten Koppelgetriebes (44) mit einem ersten Antrieb (46) verbunden ist und die zweite Eindrückleiste (36) mittels eines zweiten Koppelgetriebes (48) mit einem zweiten Antrieb (50) verbunden ist.

4. Schließvorrichtung (2) nach Anspruch 3, **dadurch gekennzeichnet, dass** das erste Koppelgetriebe (44) und das zweite Koppelgetriebe (48) jeweils ein erstes Glied (52), ein zweites Glied (54), ein drittes Glied (56) und ein viertes Glied (58) umfassen, wobei das erste Glied (52) und das zweite Glied (54) schwenkbar in einem Gestell (60) der Schließvorrichtung (2) gelagert sind, wobei das dritte Glied (56) mit dem ersten Glied (52) und mit dem zweiten Glied (54) schwenkbar verbunden ist, wobei die erste Eindrückleiste (34) bzw. zweite Eindrückleiste (36) mit dem dritten Glied (56) starr verbunden ist, wobei das vierte Glied (58) schwenkbar mit dem ersten Glied (52) verbunden ist und der erste Antrieb (46) bzw. der zweite Antrieb (50) mit dem vierten Glied (58) gekoppelt ist.

5. Schließvorrichtung (2) nach einem der vorangehenden Ansprüche, **dadurch gekennzeichnet, dass** das erste Stützelement (26) erste Wirkfläche (66) aufweist, die an die erste Stützfläche (28) angrenzt und die in einem Anfangsbereich (12) der Schließvorrichtung (2) bezüglich der ersten Querrichtung (Q1) und der zweiten Querrichtung (Q2) zum Förderpfad (18) hin geneigt ist, und dass das zweite Stützelement (30) eine zweite Wirkfläche (68) aufweist, die an die zweite Stützfläche (32) angrenzt und die im Anfangsbereich (12) bezüglich der ersten Querrichtung (Q1) und der zweiten Querrichtung (Q2) zum Förderpfad (18) hin geneigt ist.

6. Schließvorrichtung (2) nach einem der vorangehenden Ansprüche, **dadurch gekennzeichnet, dass** die erste Eindrückleiste (34) und die zweite Eindrückleiste (36) jeweils einen im Wesentlichen dreieckigen Querschnitt aufweisen.

7. Schließvorrichtung (2) nach den Ansprüchen 5 und 6, **dadurch gekennzeichnet, dass** die erste Eindrückleiste (34) eine schräge Seitenfläche (40) aufweist, die zumindest im Anfangsbereich (12) bezüglich der ersten Querrichtung (Q1) und der zweiten Querrichtung (Q2) geneigt ist, und die zweite Eindrückleiste (36) eine schräge Seitenfläche (40) aufweist, die zumindest im Anfangsbereich (12) bezüglich der ersten Querrichtung (Q1) und der zweiten Querrichtung (Q2) geneigt ist, wobei zumindest im Anfangsbereich (12) der Schließvorrichtung (2) die erste Wirkfläche (66) und die schräge Seitenfläche (40) der ersten Eindrückleiste (34) im Wesentlichen parallel zueinander angeordnet sind und die zweite Wirkfläche (68) und die schräge Seitenfläche (40) der zweiten Eindrückleiste (36) im Wesentlichen parallel zueinander angeordnet sind.

8. Schließvorrichtung (2) nach Anspruch 7, **dadurch gekennzeichnet, dass** die Neigung der ersten Wirkfläche (66) mit der Neigung der schrägen Seitenfläche (40) der ersten Eindrückleiste (34) korrespondiert und die Neigung der zweiten Wirkfläche (68) mit der Neigung der schrägen Seitenfläche (40) der zweiten Eindrückleiste (36) korrespondiert; und
sich entlang der Förderrichtung (F) die Neigung der ersten Wirkfläche (66) und der zweiten Wirkfläche (68) kontinuierlich ändert, um die Bodenlasche (8) und die Deckellasche (10) weiter in Richtung der Zarge (6) zu falten.

9. Schließvorrichtung (2) nach einem der vorangehenden Ansprüche, **dadurch gekennzeichnet, dass** die erste Eindrückleiste (34) und die zweite Eindrückleiste (36) sich in Förderrichtung (F) verjüngend ausgebildet sind.

10. Verfahren zum Verschließen von faltbaren Verpackungen (4), die jeweils eine Zarge (6), eine Bodenlasche (8) und eine Deckellasche (10) aufweisen, mit den folgenden Schritten:
Anordnen einer geöffneten Verpackung (4) derart, dass die Bodenlasche (8) der Verpackung (4) auf einer ersten Stützfläche (28) eines ersten Stützelements (26) aufliegt, die Deckellasche (10) der Verpackung (4) auf einer zweiten Stützfläche (32) eines zweiten Stützelements (30) aufliegt, und die Zarge (6) der Verpackung (4) in einer ersten Querrichtung (Q1) über und beabstandet zu einer Auflagefläche (22) einer Aufnahme (20) für die Verpackung (4) angeordnet ist;
Anordnen einer ersten Eindrückleiste (34) über der Bodenlasche (8) und einer zweiten Eindrückleiste (36) über der Deckellasche (10);
Bewegen der ersten Eindrückleiste (34) und der zweiten Eindrückleiste (36) jeweils entlang einer Bewegungsbahn (B), die zumindest abschnittsweise eine Komponente parallel zur ersten Querrichtung (Q1) aufweist; und
Drücken der Verpackung (4) in die erste Querrichtung (Q1) in Richtung der Auflagefläche (22) mittels der ersten Eindrückleiste (34) und der zweiten Eindrückleiste (36) während ihrer Bewegung entlang der Bewegungsbahn (B), wobei die Bodenlasche (8) und die Deckellasche (10) durch das erste Stützelement (26) bzw. das zweite Stützelement (30) in Richtung der Zarge (6) gefaltet werden.

11. Verfahren nach Anspruch 10, **dadurch gekennzeichnet, dass** der Schritt des Anordnens der ersten Eindrückleiste (34) und der zweiten Eindrückleiste (36) das Bewegen der ersten Eindrückleiste (34) über die Bodenlasche (8) und der zweiten Eindrückleiste (36) über die Deckellasche (10) jeweils entlang eines ersten Bewegungsabschnitts (A1) der Bewegungsbahn (B) umfasst, in dem die Bewegungsbahn (B) eine Komponente parallel zu einer zweiten Querrichtung (Q2) aufweist, die senkrecht zur ersten Querrichtung (Q1) ausgerichtet ist; und
der Schritt des Bewegens der ersten Eindrückleiste (34) und der zweiten Eindrückleiste (36) das Bewegen jeweils entlang eines zweiten Bewegungsabschnitts (A2) der Bewegungsbahn (B) umfasst, in dem die Bewegungsbahn (B) die Komponente parallel zur ersten Querrichtung (Q1) aufweist.

12. Verfahren nach Anspruch 10 oder 11, **dadurch gekennzeichnet, dass** die Bodenlasche (8) und die Deckellasche (10) durch das Drücken der Verpackung (4) in die erste Querrichtung (Q1) in eine Zwischenstellung gefaltet werden und das Verfahren weiterhin umfasst:
Fördern der Verpackung (4) in eine Förderrichtung (F) mittels einer Fördereinrichtung (16), die die Aufnahme (20) umfasst, und dabei Falten der Bodenlasche (8) und der Deckellasche (10) von der Zwischenstellung in eine Endstellung durch das erste Stützelement (26) bzw. das zweite Stützelement (30), wobei die Förderrichtung (F) senkrecht zur ersten Querrichtung (Q1) und zur zweiten Querrichtung (Q2) ausgerichtet ist.

13. Verfahren nach Anspruch 12, **dadurch gekennzeichnet, dass** nach dem Schritt des Drückens der Verpackung (4) in die erste Querrichtung (Q1) in Richtung der Auflagefläche (22) mittels der ersten Eindrückleiste (34) und der zweiten Eindrückleiste (36) die Bodenlasche (8) in einem ersten Spalt zwischen der ersten Eindrückleiste (34) und dem ersten Stützelement (26) aufgenommen ist und die Deckellasche (10) in einem zweiten Spalt (64) zwischen der zweiten Eindrückleiste (36) und dem zweiten Stützelement (30) aufgenommen ist, wobei sich eine Neigung des ersten Spalts und des zweiten Spalts (64) bezüglich der ersten Querrichtung (Q1) und der zweiten Querrichtung (Q2) entlang der Förderrichtung (F) ändert.

14. Verfahren nach einem der Ansprüche 10 bis 13, **dadurch gekennzeichnet, dass** die erste Stützfläche (28) und die zweite Stützfläche (32) in einer Ebene beabstandet zur Auflagefläche (22) angeordnet sind und das erste Stützelement (26) und das zweite Stützelement (30) in der zweiten Querrichtung (Q2) in einem ersten Abstand (D1) zueinander angeordnet sind, wobei der erste Abstand (D1) größer ist als eine Dimension der Zarge (6) der Verpackung (4) in der zweiten Querrichtung (Q2) und kleiner ist als eine Dimension der gesamten geöffneten Verpackung (4) in der zweiten Querrichtung (Q2).

15. Verfahren nach einem der Ansprüche 10 bis 14, **dadurch gekennzeichnet, dass** die Verpackungen (4) faltbare Trays sind, die jeweils eine Zarge (6) mit mindestens vier Seitenwänden (6a, 6b, 6c, 6d), zumindest eine erste Bodenlasche (8a) und eine zweite Bodenlasche (8b) sowie zumindest eine erste Deckellasche (10a) und eine zweite Deckellasche (10b) umfassen, wobei in einem aufgerichteten Zustand der Verpackung (4) benachbarte Seitenwände (6a, 6b, 6c, 6d) der Zarge (6) im Wesentlichen senkrecht zueinander ausgerichtet sind, wobei die erste Bodenlasche (8a) und die erste Deckellasche (10a) jeweils entlang eines Falzes an eine erste Seitenwand (6a) der Zarge (6) angrenzen und die zweite Bodenlasche (8b) und die zweite Deckellasche (10b) jeweils entlang eines Falzes an eine der ersten Seitenwand (6a) gegenüberliegende zweite Seitenwand (6c) angrenzen, wobei in einem geöffneten Zustand der Verpackung (4) die erste Bodenlasche (8a) und die erste Deckellasche (10a) im Wesentlichen in einer Ebene mit der ersten Seitenwand (6a) angeordnet sind.
